# EUROPÄISCHE PATENTSCHRIFT

(11) **EP 1 404 934 B1**
(45) Veröffentlichungstag und Bekanntmachung des Hinweises auf die Patenterteilung: **19.10.2005**
(21) Anmeldenummer: 02743461.2
(22) Anmeldetag: 26.06.2002
(51) Int. Cl.: E05B 49/00, G07C 9/00, E05B 19/00

(54) **ELEKTRONISCH ÜBERPRÜFTE HOCHSICHERHEITSKODIEREINRICHTUNG UND -DEKODIEREINRICHTUNG**
ELEKTRONISCH ÜBERPRÜFTE HOCHSICHERHEITSKODIEREINRICHTUNG UND-DEKODIEREINRICHTUNG
DISPOSITIF DE CODAGE ET DE DECODAGE HAUTE SECURITE CONTROLE ELECTRONIQUEMENT

(30) Priorität: 02.07.2001 HU 0102737
(43) Veröffentlichungstag der Anmeldung: 07.04.2004
(73) Patentinhaber: Orcifalvi, Vilmos, 1131 Budapest (HU); DANUBIA IP Innovacios Tanacsado Kft, 1051 Budapest (HU)
(72) Erfinder: Orcifalvi, Vilmos, 1131 Budapest (HU); Wallner, Otto, 2314 Halasztelek (HU)
(74) Vertreter: Lantos, Mihaly
(86) Internationale Anmeldenummer: PCT/HU2002/000058
(87) Internationale Veröffentlichungsnummer: WO 2003/004807

(56) Entgegenhaltungen:
- WO-A-00/60197
- GB-A- 2 196 685
- US-A- 3 500 326
- US-A- 5 691 711

## Beschreibung

Die Erfindung betrifft eine elektronisch gesteuerte Zulassungseinrichtung, die einen Schlüssel und eine den Schlüssel empfangende Zulassungseinheit aufweist, wobei im Körper des Schlüssels eine aus der Kombination einer vorbestimmten Anzahl von Kodeelementen bestehende Kodeerzeugungseinheit vorgesehen ist, die Zulassungseinheit einen Schlosskörper enthält, in dem eine den eingeführten Schlüssel empfangende Schlüsselöffnung ausgebildet ist, im Schlosskörper eine die Kode der Kodeerzeugungseinheit des Schlüssels ablesende und in Form eines Kodesignals abgebende Dekodiereinheit angeordnet ist, die Zulassungseinheit einen Kodespeicher, eine Vergleichseinheit und eine Durchführungseinheit aufweist, wobei im Kodespeicher wenigstens ein zur Auslösung eines Zulassungsbefehles gehörender Musterkode gespeichert ist, und die Vergleichseinheit die von der Dekodiereinheit gelieferten Kodesignale mit den im Kodespeicher gespeicherten Musterkoden vergleicht und im Falle eines positiven Vergleiches einen Zulassungsbefehl zur Betätigung der Durchführungseinheit erzeugt.

Eine derartige Zulassungseinrichtung ist in der Veröffentlichungsschrift WO 00/60197 beschrieben. Bei dieser Einrichtung werden herkömmliche Schlüssel verwendet, bei denen die Kode durch die geometrische Gestaltung des Schlüsselkörpers bestimmt werden. Diese spezifischen Abmessungen werden in der Zulassungseinheit auf induktive Weise in elektrische Signale umgewandelt und gespeichert. Bei einem Öffnungsversuch werden die umgewandelten Daten des eingegebenen Schlüssels mit den eingespeicherten Daten des vorher kodierten Schlüssels verglichen, und im Falle der Datenübereinstimmung, wird ein Zulassungsbefehl erzeugt, der die Zulassung bzw. die Öffnung eines Schlosses mit dem Schlüssel ermöglicht. Die Elektronik bietet eine Reihe von Möglichkeiten, die von den konkreten Anwendungen abhängend verschiedene Funktionen realisieren können.

Das Problem dieser Lösung besteht in erster Linie darin, dass die geometrische Form des Schlüssels einfach kopierbar ist, was zu einer geringen Sicherheit führt. Ein weiterer Nachteil ergibt sich aus der komplizierten Gestaltung des Form/elektrisches Signal-Wandlers, der auch die kleinsten Abweichungen von der richtigen Geometrie bemerken muss. Eine komplizierte Gestaltung führt zu höheren Kosten und großen Abmessungen.

Die Aufgabe der vorliegenden Erfindung ist die Schaffung einer elektronisch gesteuerten Zulassungseinrichtung und eines Schlüssels, worin die kodierten Informationen in einer vom Benutzer nicht einfach bemerkbaren Weise im Schlüssel gespeichert sind, und bei der diese Informationen einfach und mit großer Zuverlässigkeit dekodiert werden können, wobei die Anzahl der möglichen Kode praktisch unbegrenzt hoch sein kann und die funktionellen Anwendungsmöglichkeiten gleich oder größer sind als diejenigen der erwähnten Veröffentlichungsschrift.

Diese Aufgabe wurde durch die Erfindung mit der in den beigelegten Patentansprüchen bestimmten technischen Lösung gelöst.

Die Erfindung wird nachstehend anhand eines Ausführungsbeispiels mit Bezug auf die beigelegten Zeichnungen näher erläutert. In der Zeichnung zeigen:
- Fig. 1: die Montagezeichnung der der Erfindung entsprechenden, elektronisch gesteuerten Hochsicherheitskodier- und dekodiereinrichtung,
- Fig. 2: das Seitenprofilbild einer in dem Zylinderschlosseinsatz vorteilhaft verwendbaren Ausführungsform des Schlüssels,
- Fig.3: das Seitenprofilbild einer vorteilhaften Ausführungsform der in dem Zylinderschloss verwendeten Interpretations-Betätigungseinheit, und
- Fig. 4: das Seitenprofilbild einer vorteilhaften Ausführungsform der in Bankeinrichtungen verwendeten Interpretations-Betätigungseinheit.

Fig. 1 zeigt die Montagezeichnung einer der Erfindung entsprechenden, elektronisch gesteuerten Hochsicherheitskodier- und dekodiereinrichtung. Die Anordnung weist einen Schlüssel 1 mit Körper 11, eine Interpretations-Betätigungseinheit 2 in einem Körper 21 und eine daran angeschlossene elektronische Verarbeitungseinheit 3 auf. Der Schlüssel 1 enthält mindestens eine Druckwerterzeuger- und Gebereinheit 12, die eine Kodereihe aus n Druckwertelementen 121, 122, ..., 12n aufweist, wobei jedes Druckwertelement Druckvermittlungsteile 1211, 1221, ..., 12n1 hat. Die Interpretations-Betätigungseinheit 2 weist einen an sich bekannten Druck/elektrisches Signal-Wandler 22, eine Genehmigungseinheit 23 und eine Durchführungseinheit 24 auf. Der Druck/elektrisches Signal-Wandler 22 hat einen Eingang 221 und einen Ausgang 222. Der Ausgang 222 steht mit einem Eingang 311 der aus einer Zentralsteuereinheit 31 und einem Interface 32 bestehenden elektronischen Verarbeitungseinheit 3 in Verbindung, während der Ausgang 231 der Genehmigungseinheit 23 mit dem Eingang 241 der Durchführungseinheit 24, der Eingang 232 der Genehmigungseinheit 23 mit dem Ausgang 322 des Interface 32 in Verbindung stehen, die Ein-/Ausgangsliniengruppe 313 der Zentralsteuereinheit 31 steht mit der Ein-/Ausgangsliniengruppe 321 des Interface 32 in Verbindung. Die Zentralsteuereinheit 31 hat einen anderen Eingang 312, das Interface 32 hat eine optionelle Aus-/Eingangsliniengruppe 323. Die Zentralsteuereinheit 31 der elektronischen Verarbeitungseinheit 3 weist einen zu der Druckkraft zweckmäßig proportionalen Funktionsanalysator 31A, eine selbstlernende Einheit 31B, einen intelligenten Kodekomparator 31C, eine Speichereinheit 31 D und eine Auswertungseinheit 31E auf. Der Ausgang A1 des Funktionsanalysators 31A steht mit dem Eingang B1 der selbstlernenden Einheit 31B und einem der Eingänge C1 des intelligenten Kodekomparators 31C in Verbindung, während der Eingang D2 der Speichereinheit 31D mit dem Ausgang B2 der selbstlernenden Einheit 31B, der Ausgang D1 mit dem anderen Eingang C2 des intelligenten Kodekomparators 31C und der Ausgang C3 des intelligenten Kodekomparators 31C mit dem Eingang E1 der Auswertungseinheit 31E in Verbindung stehen.

Die Ein-/Ausgangsliniengruppe der Auswertungsliniengruppe 31E bildet gleichzeitig die Ein-/Ausgangsliniengruppe 313 der Zentralsteuereinheit 31.

Fig. 2 zeigt das Seitenprofilbild einer in einem Zylinderschlosseinsatz vorteilhaft verwendbaren Ausführungsform des Schlüssels 1. Bei dieser Ausführungsform hat der Schlüssel 1 vorzugsweise eine Druckwerterzeuger- und Gebereinheit 12. Die in den Bohrungen eingebauten Druckwertelemente 121, 122, ..., 12n sind Federn, ihre Anzahl beträgt vorzugsweise sieben (n = 7). Die Anzahl der Druckvermittlerteile 1211, 1221, ..., 12n1 ist dieselbe, und diese Teile sind als Kugel ausgebildet. Zur Abschließung wird eine gleiche Anzahl von Abschlussstiften 1212, 1222, ..., 12n2 verwendet.

Fig. 3 zeigt das Seitenprofilbild einer vorteilhaften Ausführungsform der in einem Zylinderschloss verwendeten Interpretations-Betätigungseinheit 2. Bei dieser Ausführungsvariante hat die Interpretations-Betätigungseinheit 2 einen Körper 21, dessen Form und Größe von den Vorschriften der internationalen Normen festgelegt sind. Der Zylinder hat eine Schlüsselöffnung einfacher Geometrie. Der Druck/elektrisches Signal-Wandler 22 ist zweckmäßig ein piezoelektrischer Fühler oder ein Dehnungsmessstempel, die Genehmigungseinheit 23 besteht aus einer elektromechanischen Öffner-Schliessereinrichtung, hauptsächtlich einem Relais, die Durchführungseinheit 24 besteht aus einem Riegelmitnehmer.

Fig. 4 zeigt das Seitenprofilbild einer vorteilhaften Ausführungsform der in Bankeinrichtungen verwendeten Interpretations-Betätigungseinheit 2. Bei dieser Ausführung hat der Körper 21 der Interpretations-Betätigungseinheit 2 eine von der Verwendung abhängige Form und zum Ablesen der auf den beiden Seiten des Schlüssels 1 befindlichen Kode zweckmäßig zwei Druck/elektrisches Signal-Wandler 22, die Genehmigungseinheit 23 ist elektronisch, die Durchführungseinheit 24 gibt Geld heraus.

Die Arbeitsweise der der Erfindung entsprechenden, elektronisch gesteuerten Hochsicherheitskodier-dekodiereinheit ist die folgende:

Die im Schlüssel 1 von der Druckwerterzeuger- und Gebereinheit 12 auf verschiedene Weise ausgelösten Drucksignale erreichen während der Einführung des Schlüssels 1 durch die n Druckwertelemente 121, 122, ..., 12n den Eingang 221 des Druck/elektrisches Signal-Wandlers 22, der die veränderlichen Druckwerte auffängt. An dem Ausgang 222 des Druck/elektrisches Signal-Wandlers 22 entsteht ein zu dem durch Einführung des Schlüssels 1 ausgelösten Druckwert proportionelles analoges Signal entsteht. Dieses analoge Signal wird durch die analoge Signalumwandlungseinheit gefiltert und gelangt an einen Eingang 311 der elektronischen Verarbeitungseinheit 3. Dieses Signal erreicht den Funktionsanalysator 31A der Zentralseutereinheit 31. Die Zentralsteuereinheit 31 führt eine digitale Filterung durch und legt die Charakteristiken der Druckfunktion fest und speichert dann diese Werte in ihrem provisorischen Speicher ab.

Die elektronische Verarbeitungseinheit 3 führt gleichzeitig die wegen der Temperaturveränderungen und des Verschleisses erforderlichen Korrektionen durch.

Das analoge Signal am Ausgang A1 des Funktionsanalysators 31A erreicht einerseits den Eingang B1 der selbstlernenden Einheit 31B, andererseits einen der Eingänge C1 des intelligenten Kodekomparators 31C.

Die den ausgewählten Druckwerten des Schlüssels 1 entsprechenden Kode werden über den Programmiereingang 312 der Zentralsteuereinheit 31 eingegeben und durch Selbstlernen gespeichert. Dazu wird der ausgewählte Schlüssel 1 beim offenen Zustand in die Interpretations-Betätigungseinheit 2 eingeführt, und der Kode wird erst nach der Eingabe eines entsprechenden Kennwortes durch den Ausgang B2 der selbstlernenden Einheit 31B in der Speichereinheit 31D gespeichert. Nun kann der Schlüssel 1, der diesen Kode enthält, benutzt werden. Der intelligente Kodekomparator 31C vergleicht den einen der Eingänge C1 erreichten, im Übergangspeicher des Funktionsanalysators 31A gespeicherten Wert mit dem früher gespeicherten, den anderen Eingang C2 erreichten erlernten Wert. Sind diese Werte gleich, dann wird ein Genehmigungssignal am Ausgang C3 des Kodekomparators 31C erzeugt, das durch den Eingang E1 in die Auswertungseinheit 31E gelangt. Die Auswertungseinheit 31E legt von der Verwendung abhängig die Signale, bzw. Daten, die für das Interface 32 für den weiteren Betrieb und zu der weiteren Verarbeitung erforderlich sind, fest, bereitet diese vor oder stellt sie auf ihrer Ein-/Ausgangsliniengruppe zur Verfügung. Auf dem Ausgang 322 des Interface 32 erscheint ein Steuersignal, das den Eingang der Genehmigungseinheit 23 erreicht. Sind der aktuelle Wert des Kodes und der erlernte Wert gleich, bzw. ist die Kodierung richtig, wird ein Genehmigungssignal am Ausgang 231 der Genehmigungseinheit 23 erzeugt, das den Eingang 241 der Durchführungseinheit 24 als ein Betätigungssignal erreicht und der Durchführungseinheit 24 einen Befehl zur Auflösung der Sperre und zum Öffnen des Schlosses erteilt. Das Interface 32 hat eine optionelle Aus-/Eingangsliniengruppe 323, die zum Beispiel Lichtsignale oder bei einer unbefugten Öffnung Alarmsignale auslösen kann.

Bei einem unbefugten Eindringungsversuch ist eine Meldung durch Radiotelefon oder durch ein herkömmliches Telefon möglich, das System kann mit der Polizei oder mit anderen Beobachtungsdiensten verbunden werden.

An der optionellen Aus-/Eingangsliniengruppe 323 können äußere Rechner oder Telefonmodeme angeschlossen werden. Durch diese Einrichtungen kann die Anordnung programmiert werden, können bestimmte Genehmigungssignale geschickt werden, und können die einzelnen Schlüsseln verboten oder genehmigt werden.

In Hotels können die Türen in On-Line-Verbindung mit dem Rechner und dem Kodeleser beim Hotelportier stehen, der Portier kann also bei der Übergabe des Schlüssels 1 den für das gegebene Zimmer bis zum Tag der Abmeldung des Gastes gültigen Kode festlegen. Die Benutzer können auf diese Weise Steuerschlüssel- und Hauptschlüsselsysteme selbstständig ausbilden und den Ansprüchen entsprechend verändern. Bei den Haupt- und Steuerschlüsselsystemen können die Zeitpunkte der Öffnungen und der Abschliessungen, bzw. der Eigentümer des Schlüssels 1 festgelegt und zurückgesucht werden. Eine Kodeauswahl ist nach der Eingabe des Kennwortes und nach der Einsteckung des Schlüssels 1 in die Interpretations-Betätigungseinheit 2 möglich, in der selbstlernenden Einheit 31B mit der Eingabe der Nummer des Speichersektors, bei Hotels On-Line oder durch Telefon kodiert für ausschließlich eine Öffnung, zum Beispiel für den Eintritt des Verwalters im Falle eines Rohrbruchs. Der Kode kann beim Verlorengehen oder beim Stehlen des Schlüssels 1 durch Telefon gelöscht werden.

Abhängig von der Benutzung können die selbstlernende Einheit 31B, der intelligente Kodekomparator 31C, die Speichereinheit 31D und die Auswertungseinheit 31E von der Zentralsteuereinheit 31 auch physisch getrennt eingebaut sein. In diesem Fall werden diese Einheiten durch die optionelle Aus-/Eingangliniengruppe 323 betätigt (zum Beispiel bei Bankeinrichtungen).

Bei der der Erfindung entsprechenden, elektronisch gesteuerten Hochsicherheitskodierdekodiereinrichtung kann der druckkodierte Schlüssel 1 in mehreren Varianten hergestellt werden. Der Schlüssel 1 kann aus auf beiden Kanten angeordneten druckkodierten Geberelementen in irgendwelcher Form (zum Beispiel: Rohr, Scheibe, usw.) hergestellt werden. Der Grundstoff des Schlüssels 1 ist billig anschaffbares Metall oder billiger Kunststoff, der Schlüssel 1 kann also vorteilhaft in Hotels verwendet werden. Er beinhaltet keinen Metallteil, ist nicht beschädigbar, ist aber wegverfbar, seine Herstellung ist einfach und wirtschaftlich. Der Druck, bzw. die Druckfunktion können durch irgendwelche Druckwertelemente 121, 122, ..., 12n erzeugt werden, zum Beispiel durch Feder-, Magneten-, Kugelausführungen, pneumatische, hydraulische, usw. Ausführungen, die eine Möglichkeit zur sicheren Kodierung bieten.

Abhängig von der gewählten Ausführung werden verschiedene mechanische Teile in den konkreten Ausführungsformen (zum Beispiel: Stifte, Federn, Kugeln, Gewindeschrauben, Magneten, usw.) eingebaut.

Die Anzahl der Druckwertelemente 121, 122,..., 12n wird abhängig von der Anzahl der Kode festgelegt. In einer allgemeinen Verwendung kann die Anzahl der Druckwertelemente 121, 122, ..., 12n zwischen 6 und 10 sein.

Die konkrete Ausführung der Interpretations-Betätigungseinheit 2 wird von der Art und Weise der Benutzung festgelegt. Diese Einheit kann auch in einer bestimmten Entfernung von dem Betätigungsort eingebaut werden, die bei Türen und Safes ein Zylinderschloss, ein Schloss ohne Zylinder, ein Safeschloss, usw., bzw. bei Bankeinrichtungen eine Ableseeinheit sein kann.

Für die Verwendung im Zylinderschlosseinsatz kann auch die Interpretations-Betätigungseinheit 2 in verschiedenen Ausführungsformen hergestellt werden, zum Beispiel kann der Druck/elektrisches Signal-Wandler 22 ein piezoelektrischer Fühler sein, dessen Druckvermittlungselement auch einen Druckkompensator (zum Beispiel: eine Feder) beinhalten kann. Die Druckkompensation kann durch Gegendruck oder Spannungsverminderung stattfinden. Die Genehmigungseinheit 23 ist eine elektromechanisch öffnende und schliessende Einheit, die manuell oder automatisch gesteuert werden kann. In ihrer vorteilhaften Ausführung kann ein Relais oder ein Motor benutzt werden. Die Durchführungseinheit 24 kann zum Beispiel ein Riegelmitnehmer, ein Schiebermitnehmer, usw. sein, die die Öffnung der geschlossenen Einrichtung (Tür, Safe, Gepäckaufbewahrung, Geld im Bankautomat) für eine definierte Person und in einer gesondert definierten Zeit und an einem gesondert definierten Ort, bzw. den Zugang zu den verschlossenen Gegenständen sichert. Auch zu der Interpretations-Betätigungseinheit 2 können verschiedene mechanische oder elektronische Elemente abhängig von dem konkreten Ausführungsfall erforderlich sein (beim Zylinderschlosseinsatz zum Beispiel ein mechanisches Öffnungselement).

Die der Erfindung entsprechende, elektronisch gesteuerte Hochsicherheitskodier-dekodiereinrichtung hat die Zielsetzungen erreicht und verwirklicht, ihre Vorteile sind die folgenden:
- Der Kode ist ausschließlich in dem Schlüssel eingebaut, kann nicht kopiert werden.
- Die Kodierung findet durch Selbstlernen, Selbstidentifizierung, also sicher, statt.
- Ein Kode gehört zu einem Schlüssel, der Benutzer kann von den zufällig hergestellten Schlüsseln (etwa 17 Millionen geplante Variationen) irgendeinen auswählen und bei seiner eigenen Interpretarions-Betätigungseinheit benutzen.
- Die Herstellungsfehler erhöhen die Anzahl der Kodevariationen.
- Die elektronische Verarbeitungseinheit korrigiert die wegen der Temperaturveränderungen und des Verschleisses auftretenden Abweichungen.
- Mit einem Schlüssel können mehrere Interpretations-Betätigungseinheiten in beliebiger Anzahl betätigt werden.
- Die Einrichtung kann einfach und wirtschaftlich hergestellt werden.

## Patentansprüche

1. Elektronisch gesteuerte Zulassungseinrichtung, die einen Schlüssel und eine den Schlüssel empfangende Zulassungseinheit aufweist, wobei im Körper des Schlüssels eine aus der Kombination einer vorbestimmten Anzahl von Kodeelementen bestehende Kodeerzeugungseinheit vorgesehen ist, die Zulassungseinheit einen Schlosskörper enthält, in dem eine den eingeführten Schlüssel empfangende Schlüsselöffnung ausgebildet ist, im Schlosskörper eine die Kode der Kodeerzeugungseinheit des Schlüssels ablesende und in Form eines Kodesignals abgebende Dekodiereinheit angeordnet ist, die Zulassungseinheit einen Kodespeicher, eine Vergleichseinheit und eine Durchführungseinheit aufweist, wobei im Kodespeicher wenigstens ein zur Auslösung eines Zulassungsbefehles gehörender Musterkode gespeichert ist, die Vergleichseinheit die von der Dekodiereinheit gelieferten Kodesignale mit den im Kodespeicher gespeicherten Musterkoden vergleicht und im Falle eines positiven Vergleiches einen Zulassungsbefehl zur Betätigung der Durchführungseinheit erzeugt, **dadurch gekennzeichnet, dass** die Kodeerzeugungseinheit in Form einer Druckwert-Kodeerzeugungseinheit (12) ausgebildet ist, die eine vorbestimmte Anzahl von in der Schlüsseleinführungsrichtung hintereinander angeordneten Druckwertelementen (121, 122, ..., 12n) enthält, und die Dekodiereinheit ein Druck/elektrisches Signal-Wandler (22) ist, der derart an der Schlüsselöffnung angeordnet ist, dass beim Einführen des Schlüssels (1) nacheinander die Druckwerte der einzelnen Druckwertelemente (121, 122, ..., 12n) abgetastet werden.

2. Zulassungseinrichtung nach Anspruch 1, **dadurch gekennzeichnet, dass** der Schlüssel (1) mehrere Druckwert-Kodeerzeugungseinheiten (12) mit gesonderten Druckwertelementen (121, 122, ..., 12n) enthält, und in der Dekodiereinheit für jede Druckwert-Kodeerzeugungseinheit (12) ein gesonderter Druck/elektrisches Signal-Wandler (22) vorgesehen ist.

3. Zulassungseinrichtung nach Anspruch 1, **dadurch gekennzeichnet, dass** die verschiedenen Schlüssel (1), die verschiedene Druckwert-Kodeerzeugungseinheiten (12) enthalten, visuell identisch aussehen.

4. Zulassungseinrichtung nach Anspruch 1, **dadurch gekennzeichnet, dass** die Druckwertelemente (121, 122, ..., 12n) in je einer Bohrung des Schlüsselkörpers angeordnet und durch je ein Druckvermittlerteil (1211, 1221, ..., 12nl) herausgeführt sind.

5. Zulassungseinrichtung nach Anspruch 1, **dadurch gekennzeichnet, dass** die Druckwertelemente (121, 122, ..., 12n) Federn oder Magnete enthalten.

6. Zulassungseinrichtung nach Anspruch 1, **dadurch gekennzeichnet, dass** der Druck/elektrisches Signal-Wandler (22) ein piezoelektrisches Element enthält.

7. Zulassungseinrichtung nach Anspruch 1, **dadurch gekennzeichnet, dass** die Musterkode derart in den Kodespeicher (31D) eingeschrieben sind, dass der für die Zulassung genehmigte Schlüssel (1) vor seinem ersten Gebrauch in die Dekodiereinheit eingeführt wird und die von der Druckwert-Kodeerzeugungseinheit (12) dekodierte Signale unmittelbar oder nach einer elektronischen Verarbeitung zum Einschreibeeingang des Kodespeichers (31D) gesandt und darin als ein Musterkode eingespeichert werden.

8. Zulassungseinrichtung nach Anspruch 7, **dadurch gekennzeichnet, dass** alle elektronischen Einheiten in einer elektronischen Verarbeitungseinheit (3) vereinigt sind, worin mit der Genehmigung des Gebrauchs weitere, die Gültigkeit der gespeicherten Musterkode betreffende Daten gespeichert und/oder verarbeitet sind.

9. Schlüssel für die elektronisch gesteuerte Zulassungseinrichtung nach einem der Ansprüche 1 bis 8, wobei im Körper des Schlüssels eine aus der Kombination einer vorbestimmten Anzahl von Kodeelementen bestehende Kodeerzeugungseinheit vorgesehen ist, **dadurch gekennzeichnet, dass** die Kodeerzeugungseinheit in Form einer Druckwert-Kodeerzeugungseinheit (12) ausgebildet ist, die eine vorbestimmte Anzahl von in der Schlüsseleinführungsrichtung hintereinander angeordneten Druckwertelementen (121, 122, ..., 12n) enthält, die in je einer Bohrung des Schlüsselkörpers angeordnet und durch je ein Druckvermittlerteil (1211, 1221, ..., 12n1) herausgeführt sind.

10. Schlüssel nach Anspruch 9, **dadurch gekennzeichnet, dass** die Druckwertelemente (121, 122, ..., 12n) visuell identisch aussehen.

## Claims

1. An electronically controlled access-providing apparatus, comprising a key and an access-providing unit for receiving the key, the body of the key comprises a code generator unit that comprises a predetermined number of code elements; the access-providing unit comprises a lock body having a key opening for receiving the key inserted therein; a decoder is arranged in the lock body for reading the code of the code generator unit in the key and delivering the code in the form of a code signal; the access-providing unit comprises furthermore a code memory, a comparator unit and an executing unit, in the code memory at least a master code is stored associated with triggering an access instruction for the executing unit, the comparator unit compares the code signals provided by the decoder with the master code stored in the code memory and in case of a positive comparison generates an access command for activating the executing unit, **characterized in that** the code generator unit is a pressure value code generator unit (12) which comprises a predetermined number of pressure value elements (121, 122, ..., 12n) arranged one after the other in the direction of the insertion of the key, and the decoder is a pressure-to-electrical signal transducer (22) arranged in the key opening in such a way that during the insertion of the key (1) the respective pressure value elements (121, 122, ..., 12n) will be sensed in a consecutive order.

2. The access-providing apparatus as claimed in claim 1, **characterized in that** key (1) comprises a plurality of pressure value code generator units (12) having respective pressure value elements (121, 122, ..., 12n), and the decoder comprises respective pressure-to-electrical signal transducers (22) associated with each of the pressure value code generator units (12).

3. The access-providing apparatus as claimed in claim 1, **characterized in that** different keys (1) comprising different pressure value code generator units (12) have identical appearance.

4. The access-providing apparatus as claimed in claim 1, **characterized in that** the pressure value elements (121, 122, ..., 12n) being arranged in respective bores of the key body and being lead out by respective pressure transmitting portions (1211, 1221, ...., 12n1).

5. The access-providing apparatus as claimed in claim 1, **characterized in that** pressure value elements (121, 122, ..., 12n) comprise springs or magnets.

6. The access-providing apparatus as claimed in claim 1, **characterized in that** pressure-to-electrical signal transducer (22) comprises a piezo-electrical element.

7. The access-providing apparatus as claimed in claim 1, **characterized in that** the master code is written in such a way into the code memory (31D) that prior to the first use the key (1) authorized for the access is inserted into the decoder and the signals decoded by the pressure value code generator unit (12) being transferred directly or following an electronic processing step to the write input of the code memory (31D) and stored therein as a master code.

8. The access-providing apparatus as claimed in claim 7, **characterized in that** all electronic units being united into an electronic processing unit (3), wherein further data being stored and/or processed which concern the authorization of use and the validity of the stored master code.

9. Key for the electronically control access-providing apparatus as claimed in any of the claims 1 to 8, wherein the body of the key comprises a code generator unit including a combination of a predetermined number of code elements, **characterized in that** the code generator unit is provided in the form of a pressure value code generator unit (12) comprising a predetermined number of pressure value elements (121, 122, ..., 12n) arranged one after the other in the key-insertion direction, and the pressure value elements (121, 122, ..., 12n) are arranged in respective bores of the key body and being lead out by respective pressure transmitting portions (1211, 1221, ...., 12n1).

10. The key as claimed in claim 9, **characterized in that** the pressure value elements (121, 122, ..., 12n) have a visually identical appearance.

## Revendications

1. Dispositif d'autorisation à commande électronique qui présente une clé et une unité d'autorisation recevant la clé, une unité de génération de code composée de la combinaison d'un nombre prédéfini d'éléments de code étant prévue dans le corps de la clé, l'unité d'autorisation comprenant un corps de serrure dans lequel est façonnée une ouverture de clé recevant la clé introduite, une unité de décodage lisant le code de l'unité de génération de code de la clé et le délivrant sous la forme d'un signal codé étant disposée dans le corps de serrure, l'unité d'autorisation présentant une mémoire de code, une unité de comparaison et une unité d'exécution, au moins un modèle de code destiné à déclencher une instruction d'autorisation étant enregistré dans la mémoire de code, l'unité de comparaison comparant les signaux codés délivrés par l'unité de décodage avec les modèles de code enregistrés dans la mémoire de code et, en cas de comparaison positive, générant une instruction d'autorisation pour actionner l'unité d'exécution, **caractérisé en ce que** l'unité de génération de code est réalisée sous la forme d'une unité de génération de code de valeur de pression (12) qui comprend un nombre donné d'éléments de valeur de pression (121, 122, ..., 12n) disposés les uns derrière les autres dans le dispositif d'introduction de la clé, et l'unité de décodage est un convertisseur pression / signal électrique (22) qui est disposé sur l'ouverture de clé de telle sorte que lors de l'introduction de la clé (1), les valeurs de pression de chacun des éléments de valeur de pression (121, 122, ..., 12n) sont palpées les unes après les autres.

2. Dispositif d'autorisation selon la revendication 1, **caractérisé en ce que** la clé (1) comprend plusieurs unités de génération de code de valeur de pression (12) avec des éléments de valeur de pression (121, 122, ..., 12n) séparés et un convertisseur pression / signal électrique (22) séparé est prévu dans l'unité de décodage pour chaque unité de génération de code de valeur de pression (12).

3. Dispositif d'autorisation selon la revendication 1, **caractérisé en ce que** les différentes clés (1), qui contiennent des unités de génération de code de valeur de pression (12) différentes, présentent un aspect visuel identique.

4. Dispositif d'autorisation selon la revendication 1, **caractérisé en ce que** les éléments de valeur de pression (121, 122, ..., 12n) sont à chaque fois disposés dans un orifice du corps de clé et sont à chaque fois sortis par un médiateur de pression (1211, 1221, ..., 12n1).

5. Dispositif d'autorisation selon la revendication 1, **caractérisé en ce que** les éléments de valeur de pression (121, 122, ..., 12n) contiennent des ressorts ou des aimants.

6. Dispositif d'autorisation selon la revendication 1, **caractérisé en ce que** le convertisseur pression / signal électrique (22) contient un élément piézoélectrique.

7. Dispositif d'autorisation selon la revendication 1, **caractérisé en ce que** les modèles de code sont inscrits dans la mémoire de code (31D) de telle sorte que la clé (1) approuvée pour l'autorisation est introduite dans l'unité de décodage avant sa première utilisation et les signaux décodés par l'unité de génération de code de valeur de pression (12) sont envoyés à l'entrée écriture de la mémoire de code (31D) immédiatement ou après un traitement électronique et y sont enregistrés sous la forme de modèle de code.

8. Dispositif d'autorisation selon la revendication 7, **caractérisé en ce que** toutes les unités électroniques sont regroupées en une unité de traitement électronique (3) dans laquelle, avec l'autorisation d'utilisation, sont enregistrées et/ou traitées des données supplémentaires concernant la validité du modèle de code enregistré.

9. Clé pour le dispositif d'autorisation à commande électronique selon l'une des revendications 1 à 8, une unité de génération de code composée de la combinaison d'un nombre prédéfini d'éléments de code étant prévue dans le corps de la clé, **caractérisée en ce que** l'unité de génération de code est réalisée sous la forme d'une unité de génération de code de valeur de pression (12) qui comprend un nombre donné d'éléments de valeur de pression (121, 122, ..., 12n) disposés les uns derrière les autres dans le dispositif d'introduction de la clé, lesquels sont disposés à chaque fois dans un orifice du corps de clé et sont à chaque fois sortis par un médiateur de pression (1211, 1221, ..., 12n1).

10. Clé selon la revendication 9, **caractérisée en ce que** les éléments de valeur de pression (121, 122, ..., 12n) présentent un aspect visuel identique.
